# EUROPÄISCHE PATENTSCHRIFT

(11) **EP 1 243 868 B1**
(45) Veröffentlichungstag und Bekanntmachung des Hinweises auf die Patenterteilung: **02.11.2006**
(21) Anmeldenummer: 01123488.7
(22) Anmeldetag: 28.09.2001
(51) Int. Cl.: F24H 9/06, F24H 9/12

(54) **Montageeinheit zur Wandbefestigung eines Heizgerätes wie Therme, Speichergerät oder Kombigerät**
Mounting unit for the wall mounting of a heater like a boiler, storage heater or mixed boiler
Unité de montage pour fixation contre le mur d'une chaudiére comme chauffe-eau instantanée, accumulateur de chaleur ou chaudiére mixte

(30) Priorität: 23.03.2001 DE 10114506
(43) Veröffentlichungstag der Anmeldung: 25.09.2002
(73) Patentinhaber: ROBERT BOSCH GMBH, 70442 Stuttgart (DE)
(72) Erfinder: Kroell, Ulrich, 72654 Neckartenzlingen (DE); Debowski, Dobromil, 72764 Reutlingen (DE)

(56) Entgegenhaltungen:
- DE-A- 1 679 792
- DE-B- 1 044 375
- DE-C- 741 619
- GB-A- 353 814
- GB-A- 375 741

## Beschreibung

Die Erfindung betrifft eine Montageeinheit zur Wandbefestigung eines Heizgerätes, wie Therme, Speichergerät oder Kombigerät, bestehend aus einer an der Wand befestigbaren Montageplatte mit abgekanteten Seitenrändern, die Befestigungsaufnahmen für die Befestigungsmittel des Heizgerätes trägt und mit einem Armaturenträger verbindbar oder verbunden ist, der mit den für den Anschluss des Heizgerätes benötigten Armaturen bestückt ist.

### Stand der Technik

Da es unterschiedliche Heizgeräte gibt und diese auch in verschiedenen Größen gebaut werden, ist die Montageplatte mit dem Armaturenträger in der Regel bei bekannten Heizgeräten stets als geräteindividuelle Montageeinheit ausgelegt. Dies erfordert einen beachtlichen Teile- und Lageraufwand, wenn sich die Heizgeräte in Breite und Höhe sowie in dem Zubehör an Armaturen wesentlich voneinander unterscheiden.

Weitere Montageeinheiten für Wandheizgeräte sind in den Schäften DE 741 619 und DE 19856023 A1 gezeigt.

Es ist Aufgabe der Erfindung, eine Montageeinheit der eingangs erwähnten Art zu schaffen, die für unterschiedlich große Heizgeräte einheitliche, einfache Teile erfordert und auf die Breiten und Höhen der unterschiedlichen Heizgeräte sowie ihrem Armaturenbedarf leicht angepasst werden kann.

### Vorteile der Erfindung

Diese Aufgabe wird nach der Erfindung dadurch gelöst, dass die Montageplatte vertikal in zwei spiegelbildliche Teilmontageplatten unterteilt ist, die vertikal in mindestens zwei Stellungen mit je einer Verlängerungsplatte verbindbar sind, dass die beiden jeweils aus einer Teilmontageplatte und einer Verlängerungsplatte bestehenden und auf eine vorgegebene Höhe des Heizgerätes eingestellten Teile der Montageplatte im Bereich ihrer Oberkante mittels eines Geräteträgers in mehreren, definierten und auf unterschiedliche Breiten von Heizgeräten abgestimmten horizontalen Abständen verbindbar sind, und dass im Bereich der Unterkante der beiden Teile der Montageplatte eine Verbindungslasche und/oder ein je nach Heizgerät mit den erforderlichen Armaturen bestückter Armaturenträger in gleicher Weise die horizontale Verbindung der beiden Teilmontageplatten in demselben horizontalen Abstand übernehmen (übernimmt).

Die Teilmontageplatten und die Verlängerungsplatten sind in vertikaler Richtung auf unterschiedliche Höhen des Heizgerätes anpassbar, während der horizontale Abstand der beiden Teile der Montageplatte mit dem Geräteträger, der Verbindungslasche und/oder einem Armaturenträger auf die Breite des Heizgerätes angepasst werden kann. Das Heizgerät ist an dem Geräteträger einhängbar oder befestigbar, wozu an sich bekannte Befestigungsmittel und Befestigungsaufnahmen verwendbar sind.

Der Armaturenträger ist je nach Heizgerät mit den erforderlichen Armaturen bestückt. Da es sich in der Regel nur um zwei Arten von Geräten, Therme oder Speichergerät, handelt, genügt auch die Bereitstellung von zwei unterschiedlich bestückten Armaturenträgern.

Die sichere vertikale Verstellung von Teilmontageplatte und Verlängerungsplatte und ihre Fixierung in verschiedenen vertikalen Stellungen wird nach einer Ausgestaltung einfach dadurch erreicht, dass die vertikalen Seiten der Teilmontageplatten und der Verlängerungsplatten doppelt abgekantete Seitenränder aufweisen, die teleskopartige Führungsaufnahmen bilden, wobei die Verlängerungsplatten in Teilplatten einschiebbar sind, und dass zumindest die äußeren Seitenränder der Verlängerungsplatten mit einer Gewindeaufnahme und die zugekehrten Seitenränder der Teilplatten mit mindestens zwei vertikal beabstandeten Befestigungsbohrungen versehen sind.

Die Verbindung der beiden aus Teilmontageplatte und Verlängerungsplatte gebildeten Teile in verschiedenen, definierten horizontalen Abständen wird nach einer Ausgestaltung dadurch realisiert, dass der Geräteträger als Trägerplatte mit abgekantetem Oberrand ausgebildet ist, der mehrere Befestigungsbohrungspaare aufweist, die wahlweise zur Auswahl eines definierten horizontalen Abstandes der Verlängerungsplatten belegbar und mit Gewindebohrungen im Oberrand der Verlängerungsplatten zur Deckung und zur Aufnahme von Befestigungsschrauben bringbar sind.

Im Bereich der Unterkante der so zusammengesetzten Montageeinheit wird in der Weise verfahren, dass die Verbindungslasche und die Armaturenträger mit Befestigungsbohrungspaaren versehen sind, die den Befestigungsbohrungspaaren in Anzahl und Anordnung des Geräteträgers entsprechen und dass die Teilmontageplatten im Bereich der Unterkante mit Gewindeaufnahmen versehen sind, die mit den Gewindebohrungspaaren der Verbindungslasche und/oder der Armaturenträger zur Deckung und zur Aufnahme von Befestigungsschrauben bringbar sind. Die durch die Gewindebohrungen definierten Verbindungsstellungen bleiben unabhängig von der vertikalen oder horizontalen Veränderung der Außenabmessungen der Montageeinheit an den Teilmontageplatten und den Verlängerungsplatten beibehalten, so dass an jedem dieser Teile nur eine Gewindebohrung vorzusehen ist. Die Befestigungsbohrungen des Geräteträgers, der Verbindungslasche und der Armaturenträger sind einheitlich eingebracht und bereiten keinerlei Schwierigkeiten, da sie bei der Herstellung dieser Teile als Stanz-Biegeteile schon in der richtigen Zuordnung eingebracht werden können.

### Zeichnung

Die Erfindung wird anhand eines in der Zeichnung dargestellten Ausführungsbeispiels näher erläutert.

### Ausführungsbeispiel

Wie die perspektivische Vorderansicht zeigt, besteht die Montageeinheit nicht mehr aus einer einzigen, einstückigen Montageplatte, sondern aus zwei Teilmontageplatten 10.1 und 10.2 sowie zwei Verlängerungsplatten 11.1 und 11.2, die um eine vertikale Mittelachse spiegelbildlich ausgebildet sind. Die vertikalen Seitenränder 17 der Teilmontageplatten 10.1 und 10.2 sind doppelt abgekantet und bilden eine Führungsaufnahme, in die die Verlängerungsplatte 11.1 bzw. 11.2 vertikal eingeschoben und sicher verstellbar geführt werden kann. Dabei sind auch die vertikalen Seitenränder 14 der Verlängerungsplatten 11.1 und 11.2 doppelt abgekantet. Die Teilmontageplatten 10.1 und 10.2 sowie die Verlängerungsplatten 11.1 und 11.2 sind im Bereich ihrer Führungen mit Ausnehmungen 18 versehen, über die Zugang zu Wandbefestigungsbohrungen gegeben sind.

Die Oberseiten der Verlängerungsplatten 11.1 und 11.2 sind geschlossen und bilden einen Oberrand 12 mit je einer Gewindebohrung 13. Ein plattenförmiger Geräteträger 20.1 verbindet im Bereich der Oberkante die beiden Verlängerungsplatten 11.1 und 11.2. Dazu ist ein abgekanteter Rand 21 des Geräteträgers 20.1 mit Befestigungsbohrungspaaren 21, 22 und 23 versehen, die wahlweise mit den beiden Gewindebohrungen 13 der Verlängerungsplatten 11.1 und 11.2 zur Deckung gebracht werden. Mit Befestigungsschrauben, die durch die Befestigungsbohrungspaare 21, 22 oder 23 eingeführt und in die Gewindebohrungen 13 eingeschraubt werden, können horizontal drei Breiten der zusammen gesetzten Montageeinheit eingestellt werden. Dabei kann bei der Belegung des Befestigungsbohrungspaares 21 die kleinste und bei der Belegung des Befestigungsbohrungspaares 23 die größte Breite der Montageeinheit erreicht werden.

Tragen die äußeren vertikalen Seitenränder 14 der Verlängerungsplatten 11.1 und 11.2 mindestens eine Gewindebohrung 15 und die äußeren vertikalen Seitenränder 17 der Teilmontageplatten 10.1 und 10.2 mindestens zwei beabstandete Befestigungsbohrungen 16, dann kann auch die Höhe der zusammen gesetzten Montageeinheit in zwei Stufen verändert werden.

Dabei kann die Anzahl der Stufen auch größer gewählt werden, wenn es die vorhandenen horizontalen und vertikalen Gerätetypen und -größen erfordern. Darüber hinaus kann die Verschraubung auch an beiden vertikalen Seitenrändern 14 und 17 der Verlängerungsplatten 11.1 und 11.2 und der Teilmontageplatten 10.1 und 10.2 vorgenommen werden.

Die Trägerplatte des Geräteträgers 20.1 nimmt Befestigungsmittel 25 auf und ist mit Befestigungsaufnahmen 24 versehen, die sich nach der Ausbildung, Anzahl und Anordnung der Gegenmittel an dem zu befestigenden Heizgerät richten. Der Geräteträger 20.1 kann auch zum Anbringen von einer Vielzahl von unterschiedlichen Heizgeräten ausgelegt sein.

Die Verbindung der Teilmontageplatten 10.1 und 10.2 im Bereich der Unterkante kann eine Verbindungslasche 20.2 übernehmen, die wie der Geräteträger 20.1 mit Befestigungsbohrungspaaren 21, 22, 23 versehen ist. Damit lässt sich auch die Breite der Montageeinheit im Bereich der Teilmontageplatten 10.1 und 10.2 in gleicher Weise variieren und einstellen, wie im Bereich der Verlängerungsplatten 11.1 und 11.2. Die Teilmontageplatten 10.1 und 10.2 brauchen dazu nur je eine Gewindebohrung 19 aufzuweisen.

Diese Verbindung kann auch ein Armaturenträger 30.1 oder 30.2 übernehmen, der mit den für den Anschluss eines bestimmten Heizgerätes erforderlichen Armaturen 32, 33 und 34 bzw. 33 und 34 bestückt ist.

Der Armaturenträger 30.1 bzw. 30.2 kann auch die Verbindungslasche 20.2 ersetzen oder zusammen mit dieser zur Verbindung der Teilmontageplatten 10.1 und 10.2 verwendet werden. Es ist in jedem Falle von Vorteil, wenn auch die Armaturenträger 30.1 und 30.2 mit entsprechenden Befestigungsbohrungspaaren versehen sind, wie mit dem Bezugszeichen 31 angedeutet ist.

## Patentansprüche

1. Montageeinheit zur Wandbefestigung eines Heizgerätes, wie Therme, Speichergerät oder Kombigerät, bestehend aus einer an der Wand befestigbaren Montageplatte mit abgekanteten Seitenrändern, die Befestigungsaufnahmen (24) für die Befestigungsmittel (25) des Heizgerätes trägt und mit einem Armaturenträger (30.1, 30.2) verbindbar oder verbunden ist, der mit den für den Anschluss des Heizgerätes benötigten Armaturen bestückt ist,
**dadurch gekennzeichnet,**
**dass** die Montageplatte vertikal in zwei spiegelbildliche Teilmontageplatten (10.1, 10.2) unterteilt ist, die vertikal in mindestens zwei Stellungen mit je einer Verlängerungsplatte (11.1; 11.2) verbindbar sind,
**dass** die beiden jeweils aus einer Teilmontageplatte (10.1 bzw. 10.2) und einer Verlängerungsplatte (11.1 bzw. 11.2) bestehenden und auf eine vorgegebene Höhe des Heizgerätes eingestellten Teile der Montageplatte im Bereich ihrer Oberkante mittels eines Geräteträgers (20.1) in mehreren, definierten und auf unterschiedliche Breiten von Heizgeräten abgestimmten horizontalen Abständen verbindbar sind, und
**dass** im Bereich der Unterkante der beiden Teile der Montageplatte eine Verbindungslasche (20.2) und/oder ein je nach Heizgerät mit den erforderlichen Armaturen (32, 33, 34 bzw. 33, 34) bestückter Armaturenträger (30.1, 30.2) in gleicher Weise die horizontale Verbindung der beiden Teilmontageplatten (10.1, 10.2) in demselben horizontalen Abstand übernimmt.

2. Montageeinheit nach Anspruch 1,
**dadurch gekennzeichnet,**
**dass** die vertikalen Seiten der Teilmontageplatten (10.1, 10.2) und der Verlängerungsplatten (11.1; 11.2) doppelt abgekantete Seitenränder (14, 17) aufweisen, die teleskopartige Führungsaufnahmen bilden, wobei die Verlängerungsplatten (11.1; 11.2) in die Teilmontageplatten (10.1; 10.2) einschiebbar sind, und
**dass** zumindest die äußeren Seitenränder (14) der Verlängerungsplatten (11.1; 11.2) mit einer Gewindeaufnahme (15) und die zugekehrten Seitenränder (17) der Teilplatten (10.1; 10.2) mit mindestens zwei vertikal beabstandeten Befestigungsbohrungen (16) versehen sind.

3. Montageeinheit nach Anspruch 1 oder 2,
**dadurch gekennzeichnet,**
**dass** der Geräteträger (20.1) als Trägerplatte mit abgekantetem Oberrand ausgebildet ist, der mehrere Befestigungsbohrungspaare (21, 22, 23) aufweist, die wahlweise zur Auswahl eines definierten horizontalen Abstandes der Verlängerungsplatten (11.1; 11.2) belegbar und mit Gewindebohrungen (13) im Oberrand (12) der Verlängerungsplatten (11.1; 11.2) zur Deckung und zur Aufnahme von Befestigungsschrauben bringbar sind.

4. Montageeinheit nach Anspruch 3,
**dadurch gekennzeichnet,**
**dass** die Trägerplatte des Geräteträgers (20.1) mit Befestigungsmitteln (24) und/oder Befestigungsaufnahmen (25) für die Befestigungsmittel der Heizgeräte versehen oder versehbar sind.

5. Montageeinheit nach einem der Ansprüche 1 bis 4,
**dadurch gekennzeichnet,**
**dass** die Verbindungslasche (20.2) und die Armaturenträger (30.1, 30.2) mit Befestigungsbohrungspaaren (22; 31) versehen sind, die den Befestigungsbohrungspaaren (21, 22, 23) in Anzahl und Anordnung des Geräteträgers (20.1) entsprechen und
**dass** die Teilmontageplatten (10.1; 10.2) im Bereich der Unterkante mit Gewindeaufnahmen (19) versehen sind, die mit den Gewindebohrungspaaren (22, 31) der Verbindungslasche (20.2) und/oder der Armaturenträger (30.1; 30.2) zur Deckung und zur Aufnahme von Befestigungsschrauben bringbar sind.

## Claims

1. A mounting unit for the wall fixing of a heating device such as water heater, storage device or combination device, comprising a mounting plate with folded side edges which can be fixed to the wall, which bears fixing receptacles (24) for the fixing means (25) of the heating device and which can be connected or is connected to a valve-and-fittings support (30.1, 30.2) which is equipped with the valves and fittings required for connection of the heating device,
**characterised in**
**that** the mounting plate is divided into two mirror-symmetrical partial mounting plates (10.1, 10.2) which can be connected vertically in at least two positions to respectively one extension plate (11.1; 11.2),
**that** the two parts of the mounting plate, each consisting of one partial mounting plate (10.1 or 10.2) and an extension plate (11.1 or 11.2) and adjusted at a pre-determined height of the heating device, can be connected in the area of their upper edge by means of an appliance support (20.1) at a plurality of defined horizontal distances matched to different widths of heating devices, and
**that** in the area of the lower edge of the two portions of the mounting plate, a fishplate (20.2) and/or a valve-and-fittings support (30.1, 30.2) equipped with the necessary valves and fittings (32, 33, 34 or 33, 34) according to the heating device, in the same way takes over the horizontal connection of the two partial mounting plates (10.1, 10.2) at the same horizontal distance.

2. The mounting unit according to claim 1,
**characterised in**
**that** the vertical sides of the partial mounting plates (10.1, 10.2) and the extension plates (11.1; 11.2) have double-folded side edges (14, 17) which form telescopic guide receptacles, wherein the extension plates (11.1; 11.2) can be slid into the partial mounting plates (10.1; 10.2) and
**that** at least the outer side edges (14) of the extension plates (11.1; 11.2) are provided with a threaded receptacle (15) and the facing side edges (17) of the part plates (10.1; 10.2) are provided with at least two vertically spaced fixing holes (16).

3. The mounting unit according to claim 1 or claim 2,
**characterised in**
**that** the appliance support (20.1) is constructed as a support plate with a folded upper edge which has a plurality of pairs of fixing holes (21, 22, 23) which can be occupied as desired to select a defined horizontal spacing of the extension plates (11,1; 11.2) and can be brought into congruence with threaded holes (13) in the upper edge (12) of the extension plates (11.1; 11.2) and to receive fixing screws.

4. The mounting unit according to claim 3,
**characterised in**
**that** the support plate of the appliance support (20.1) is provided or can be provided with fixing means (24) and/or fixing receptacles (25) for the fixing means of the heating devices.

5. The mounting unit according to any one of claims 1 to 4,
**characterised in**
**that** the fishplate (20.2) and the valve-and-fittings support (30.1, 30.2) are provided with pairs of fixing holes (22; 31) which correspond in number and arrangement of the appliance support (20.1) to the pairs of fixing holes (21, 22, 23) and
**that** the partial mounting plates (10.1; 10.2) are provided in the area of the lower edge with threaded receptacles (19) which can be brought into congruence with the pairs of threaded holes (22, 31) of the fishplate (20.2) and/or the valve-and-fittings support (30.1; 30.2) and to receive fixing screws.

## Revendications

1. Unité de montage pour la fixation murale d'un appareil de chauffage, comme un dispositif thermique, un appareil accumulateur ou un appareil mixte, comprenant une plaque de montage pouvant être fixée au mur avec des bords latéraux chanfreinés, qui portent des logements de fixation (24) pour les moyens de fixation (25) de l'appareil de chauffage et peut être reliée ou est reliée à un support de raccords (30.1, 30.2), lequel est équipé avec les raccords nécessaires pour le branchement de l'appareil de chauffage,
**caractérisée en ce que**
la plaque de montage est subdivisée verticalement en deux plaques de montage partiel (10.1, 10.2) symétriques, qui peuvent être reliés verticalement dans au moins deux positions chacune à une plaque de prolongement (11.1 ; 11.2),
**en ce que** les deux parties, constituées respectivement d'une plaque de montage partiel (10.1 ou 10.2) et d'une plaque de prolongement (11.1 ou 11.2) et réglées pour un hauteur prédéfinie de l'appareil de chauffage, de la plaque de montage peuvent être reliées dans la zone de leur bord supérieur au moyen d'un support d'appareils (20.1) à plusieurs distances horizontales définies et adaptées à différentes largeurs d'appareils de chauffage, et
**en ce que**, dans la zone de l'arête inférieure des deux parties de la plaque de montage, une patte de liaison (20.2) et/ou un support de raccords (30.1 et 30.2) équipé en fonction de l'appareil de chauffage avec les raccords (32, 33, 34 ou 33, 34) nécessaires assure de la même façon la liaison horizontale des deux plaques de montage partiel (10.1, 10.2) à la même distance horizontale.

2. Unité de montage selon la revendication 1,
**caractérisée en ce que**,
les côtés verticaux des plaques de montage partiel (10.1, 10.2) et des plaques de prolongement (11.1 ; 11.2) présentent des bords latéraux (14, 17) doublement chanfreinés, qui forment des logements de guidage télescopiques, les plaques de prolongement (11.1, 11.2) pouvant être introduites dans les plaques de montage partiel (10.1, 10.2), et
**en ce que** au moins les bords latéraux (14) extérieurs des plaques de prolongement (11.1, 11.2) sont dotés d'un logement fileté (15) et les bords latéraux (17) attribués des plaques partielles (10.1, 10.2) d'au moins deux alésages de fixation (16) espacés verticalement.

3. Unité de montage selon la revendication 1 ou 2,
**caractérisée en ce que**
le support d'appareils (20.1) est conçu comme plaque support avec un bord supérieur chanfreiné, qui présente plusieurs paires d'alésages de fixation (21, 22, 23), qui peuvent être occupés en option pour le choix d'un espacement horizontal défini des plaques de prolongement (11.1 ; 11.2) et peuvent être amenés avec des alésages filetés (13) dans le bord supérieur (12) des plaques de prolongement (11.1 ; 11.2) pour le recouvrement et le logement de vis de fixation.

4. Unité de montage selon la revendication 3,
**caractérisée en ce que**
la plaque support du support d'appareils (20.1) est dotée ou peut être dotée de moyens de fixation (24) et/ou de logements de fixation (25) pour les moyens de fixation des appareils de chauffage.

5. Unité de montage selon l'une quelconque des revendications 1 à 4,
**caractérisée en ce que**,
la patte de liaison (20.2) et les supports de raccords (30.1, 30.2) sont dotés de paires d'alésages de fixation (22 ; 31) qui correspondent aux paires d'alésages de fixation (21, 22, 23) au niveau du nombre et de l'agencement du support d'appareils (20.1) et
**en ce que** les plaques de montage partiel (10.1 ; 10.2) sont dotées dans la zone de l'arête inférieure de logements filetés (19) qui peuvent être amenés avec les paires d'alésages filetés (22, 31) de la patte de liaison (20.2) et/ou des supports de raccords (30.1 ; 30.2) pour couvrir et loger des vis de fixation.
